# EUROPÄISCHE PATENTSCHRIFT

(11) **EP 1 212 159 B1**
(45) Veröffentlichungstag und Bekanntmachung des Hinweises auf die Patenterteilung: **28.05.2003**
(21) Anmeldenummer: 00960417.4
(22) Anmeldetag: 09.08.2000
(51) Int. Cl.: B22D 11/057, B22D 11/059

(54) **KOKILLE ZUM STAHLSTRANGGIESSEN VON KNÜPPEL- UND VORBLOCKFORMATEN**
INGOT MOULD FOR THE CONTINUOUS CASTING OF STEEL INTO BILLET AND COGGED INGOT FORMATS
COQUILLE PERMETTANT LA COULEE EN CONTINU D'ACIER SOUS FORME DE BILLETTES ET DE BLOOMS

(30) Priorität: 26.08.1999 CH 156099
(43) Veröffentlichungstag der Anmeldung: 12.06.2002
(73) Patentinhaber: CONCAST STANDARD AG, 8027 Zürich (CH)
(72) Erfinder: ROEHRIG, Adalbert, CH-8800 Thalwil (CH); STILLI, Adrian, CH-8180 Bülach (CH); KAWA, Franz, CH-8134 Adliswil (CH); BRAUN, Holger, 15890 Eisenhüttenstadt (DE)
(86) Internationale Anmeldenummer: EP0007716
(87) Internationale Veröffentlichungsnummer: WO01014084

(56) Entgegenhaltungen:
- EP-A- 0 355 940
- GB-A- 2 157 600
- US-A- 4 026 346
- PATENT ABSTRACTS OF JAPAN vol. 007, no. 071 (M-202), 24. März 1983 (1983-03-24) & JP 58 000353 A (MISHIMA KOUSAN KK), 5. Januar 1983 (1983-01-05)
- PATENT ABSTRACTS OF JAPAN vol. 008, no. 076 (M-288), 9. April 1984 (1984-04-09) & JP 58 221636 A (MISHIMA KOUSAN KK), 23. Dezember 1983 (1983-12-23)
- PATENT ABSTRACTS OF JAPAN vol. 008, no. 180 (M-318), 18. August 1984 (1984-08-18) & JP 59 073152 A (MISHIMA KOUSAN KK), 25. April 1984 (1984-04-25)

## Beschreibung

Die Erfindung betrifft eine Kokille zum Stahlstranggiessen gemäss dem Oberbegriff des Anspruchs 1.

Beim Stranggiessen von Knüppel- und kleinen Vorblockformaten werden heute fast ausschliesslich Rohrkokillen verwendet, deren Formhohlraum durch ein Kokillenrohr definiert ist. Solche Kokillenrohre bestehen in der Regel aus einem durch eine Vielzahl kostspieliger Operationen hergestellten Rohr aus Kupfer oder einer Kupferlegierung mit einer Wandstärke von 8 - 25 mm. Kokillenrohre aus Kupfer oder einer Kupferlegierung werden in der Regel kaltgezogen, um eine Verfestigung zu erzielen, die dem Kokillenrohr die erforderliche Festigkeit gibt. Neben den Materialkosten treiben insbesondere die Massnahmen zur Verfestigung des Werkstoffs und zur Formgebung die Herstellungskosten in die Höhe. Das Kokillenrohr ist im Formhohlraum mit einem Giesskonus versehen und ist auf der Aussenseite mit einer glatten Wand bzw. mit glatten Wänden versehen. Der Formhohlraum ist in vielen Fällen mit galvanisch aufgetragenen Ueberzügen aus Chrom und Nickel ausgestattet.

In der Zusammenfassung der JP 58-221 636 A ist eine Kokille beschrieben, deren Formhohlraumwände aus Kupfer oder einer Kupferlegierung gefertigt sind und formhohlraumseitig zur Verbesserung der Hochtemperaturfestigkeit in einem oberen Teil mit Molybdän oder einer Molybdänlegierung und in einem unteren Teil mit Nickel oder einer Nickellegierung beschichtet sind.

Zur Kühlung solcher Rohrkokillen wird Wasser mit hoher Geschwindigkeit, z.B. mit 6 - 14 m/s, auf der Aussenseite des Kupferrohres in einem Wasserspalt durchgepresst. Für eine gleichmässige Kühlung des Kupferrohres ist ein Wasserspalt mit regelmässiger Wasserspaltbreite erforderlich. Der Wasserspalt wird einerseits durch das Aussenmass des Kupferrohres und anderseits durch einen auf dieses Aussenmass abgestimmten Wassermantel bestimmt.

Die Kupferrohre stellen beim Stranggiessen von Knüppel- und Vorblockformaten Verschleissteile dar, die nach 120 - 200 Güssen wegen Kratzern, Verzug etc. ersetzt werden müssen. Zur Erhöhung der Wirtschaftlichkeit sind verschiedene Verfahren bekannt geworden, die alle zum Ziel haben, solche kostspielige Kupferrohre einer zweiten und eventuell dritten Verwendung zuzuführen.

Das Verschleissbild solcher Kokillen ist in der Regel im Badspiegelbereich durch Verzug und Rissbildung, hervorgerufen durch die hohe thermische Beanspruchung, und in der unteren Kokillenhälfte durch abrasiven Verschleiss und Kratzer gekennzeichnet. Werden solche Fehler im Formhohlraum durch spanabhebende Bearbeitung entfernt, so vergrössert sich der Formhohlraum, und das Querschnittmass der gegossenen Stränge wird grösser.

Um solche Vergrösserungen des Strangquerschnittes zu vermeiden, ist das Explosionsverformen von Kokillenrohren auf einen auf das Formhohlraummass abgestimmten Dorn bekannt geworden. Auch andere Pressverfahren zum Zurückformen der ausgeweiteten Rohre sind bekannt geworden. Alle diese Rückformungsverfahren, wie Explosions- oder Pressrekalibrierung, weisen als gemeinsamen Nachteil eine Verkleinerung des Aussenquerschnittes des Kokillenrohres auf. Durch diese Querschnittsverkleinerung wird der Wasserspalt zwischen Kokillenrohr und Wassermantel unkontrolliert vergrössert, was wiederum einen nachteiligen Einfluss auf die Kühlung der Kokille ausübt.

Der Erfindung liegt die Aufgabe zugrunde, die im Stand der Technik beschriebenen Nachteile auszuschalten und insbesondere den Kokillenaufbau für Rohrkokillen neu so zu gestalten, dass die kostspielige Herstellung von Knüppel- und Vorblockkokillen mit kaltgezogenen Rohren aus Kupfer oder Kupferlegierungen vermieden werden kann. Ein weiteres Ziel wird in einem Kokillenaufbau gesehen, der eine wesentlich längere Lebensdauer aufweist und durch Rekalibrierung wieder auf Soll-Abmessungen im Bereich des Formhohlraums bringbar ist.

Diese Aufgabe wird gemäss der Erfindung durch die Summe der Merkmale von Anspruch 1 gelöst.

Mit der erfindungsgemässen Kokille ist es möglich, die im Stand der Technik beschriebenen Nachteile bei Rohrkokillen zu überwinden und die kostspielige Herstellung von Knüppel- und Vorblockkokillen aus kaltgezogenen Kupferrohren zu vermeiden. Falls die Beschichtung emeuerbar ist, so ist es möglich, den Beschichtungsträger so oft wie gewünscht neu zu beschichten, ohne dabei Giessparameter wie Strangformat oder Wasserspalt zu verändern. Durch die gegebene Freiheit in der Gestaltung und der Werkstoffwahl des Beschichtungsträgers kann die Wärmeleistung der Kokille spezifischen Bedürfnissen leicht angepasst werden. Auch die Beschichtung, die als Dickschicht eingebracht und mit einer vorzugsweise spanabhebenden Bearbeitung auf das Formhohlraum-Sollmass gebracht wird, kann, bezüglich Kühlleistung und, wenn erwünscht, auch bezüglich Verschleiss den spezifischen Erfordernissen beim Stranggiessen in Abhängigkeit von den Stranggiessparametern, beispielsweise der Giesstemperatur bzw. der Stahlzusammensetzung, angepasst werden. Es ist vorausgesetzt, dass die Beschichtung bei der Giesstemperatur eine angemessene Warmfestigkeit aufweist.

Bei den Rohrkokillen hat das Kokillenrohr einerseits eine hohe Wärmeleistung und andererseits die erforderliche Standfestigkeit zu gewährleisten. Als Mass für die Standfestigkeit wird die Standzeit während des Giessbetriebes angesehen. Zur Standfestigkeit eines Kokillenrohres tragen zumindest zwei Faktoren bei. Die Standfestigkeit eines Kokillenrohres wird zum einen bestimmt durch sein Vermögen, der hohen thermischen Belastung im Giessbetrieb, bedingt durch den Kontakt mit einer Schmelze auf der Innenseite bei einer gleichzeitigen intensiven Kühlung auf der Aussenseite, zu widerstehen. Die Standfestigkeit eines Kokillenrohres ist weiterhin bestimmt durch sein Vermögen, den mechanischen Beanspruchungen im Giessbetrieb zu widerstehen. Um eine hinreichende Formstabilität des Kokillenrohres zu ermöglichen, muss seine Druckfestigkeit so dimensioniert sein, dass es dem Druck des Kühlwassers standhält, zumal der Druck des Kühlwassers praktisch auf den gesamten äusseren Mantel des Kokillenrohres einwirkt, während auf der Formhohlraumseite oberhalb des Giessspiegels kein entsprechender Gegendruck vorhanden ist und lediglich von der Schmelze ein mit dem Abstand vom Giessspiegel wachsender Gegendruck bewirkt wird. Kupferrohre, die trotz der thermischen und mechanischen Belastungen im Giessbetrieb eine akzeptable Standfestigkeit zeigen sollen, haben gewöhnlich - je nach Giessformat - Wandstärken von 8 - 25 mm. Mit zunehmender Wandstärke wird auch bei hochwärmeleitfähigen Werkstoffen die Wärmeleistung reduziert. Bei der erfindungsgemässen Kokille besteht die Freiheit, die Erfordernisse hinsichtlich der Wärmeabfuhr und der Standfestigkeit des den Formhohlraum bildenden inneren Körpers unabhängig voneinander zu optimieren durch die Wahl geeigneter Materialien für den Beschichtungsträger einerseits und die Beschichtung andererseits. Beispielsweise kann der Beschichtungsträger so ausgelegt werden, dass er für eine hohe mechanische Festigkeit des inneren Körpers sorgt und somit die gewünschte Standfestigkeit des inneren Körpers gewährleistet, während die Beschichtung hinsichtlich der thermischen Eigenschaften und der Dicke geeignet gewählt werden kann, um die Wärmeabfuhr des inneren Körpers zu optimieren. Ein Beschichtungsträger, der aus einem Material mit erhöhter mechanischer Festigkeit gefertigt ist, kann eine reduzierte Wandstärke aufweisen und deshalb eine Erhöhung der Wärmeleistung der Kokille ermöglichen. Vorausgesetzt, die Beschichtung ist emeuerbar, dann kann durch wiederholte Instandsetzung eine wesentlich längere Standzeit der Kokille erreicht werden.

Erfindungsgemäss wird vorgeschlagen, den Beschichtungsträger aus Aluminium oder einer Aluminium-Legierung, beispielsweise aus der als Anticorodal WN 6082 bekannten Legierung AIMgSi1, zu fertigen. Aluminium oder Aluminium-Legierungen weisen eine Wärmeleitfähigkeit im Bereich von 130 - 220 W/mK auf. Da sich der Beschichtungsträger im Giessbetrieb immer in einem endlichen, durch die Dicke der Beschichtung gegebenen Abstand von einer in den Formhohlraum eingebrachten Schmelze befindet und der innere Körper ausserdem gekühlt ist, kann ein aus Aluminium bzw. einer Aluminium-Legierung gefertigter Beschichtungsträger im Giessbetrieb auf einer Temperatur gehalten werden, bei der Aluminium bzw. Aluminium-Legierungen eine besonders hohe Festigkeit aufweisen. Weiterhin sind verfestigte Formteile aus Aluminium bzw. einer Aluminiumlegierung verhältnismässig kostengünstig herstellbar, beispielsweise durch Strangpressen.

Die Beschichtung kann den spezifischen Erfordernissen beim Stranggiessen in Längsrichtung der Kokille variiert und auch hinsichtlich verschiedener zu giessender Stahlsorten angepasst werden. Vorzugsweise wird für die Beschichtung mindestens im oberen badspiegelnahen Bereich ein hochwärmeleitfähiger Werkstoff, beispielsweise Kupfer bzw. eine Kupferlegierung mit einer Wärmeleitfähigkeit von 200 - 400 W/mK, gewählt. Im unteren Bereich des Formhohlraums sind auch härtere Beschichtungen, beispielsweise aus Nickel, denkbar.

Um zu erreichen, dass der Beschichtungsträger im Giessbetrieb nicht überhitzt und selbst unter extremen Bedingungen ein hohes Mass an Festigkeit und Formstabilität zeigt, ist die Beschichtung als Dickschicht mit einer Dicke von 0.5 - 5 mm, vorzugsweise 1 - 4 mm, ausgeführt. Eine solche Beschichtung kann galvanisch oder durch Plattieren oder mittels thermischem Spritzen, beispielsweise Flammspritzen oder Plasmaspritzen, hergestellt und durch eine Bearbeitung mit einer Oberfläche versehen werden, die der gewünschten Form des Formhohlraums mit der erforderlichen Genauigkeit entspricht.

Bei der Wahl des Werkstoffes für die Beschichtung können neben der Wärmeleistung oder der Verschleissfestigkeit auch Fragen der Schmierung des entstehenden Stranges berücksichtigt werden. Es wird deshalb vorgeschlagen, gemäss einem Ausführungsbeispiel, in die Beschichtung ein Schmiermittel zur Schmierung der Strangschale einzulagern. Als Schmiermittel werden solche auf Molybdän- und/oder Wolframbasis, vorzugsweise MoS₂ und/oder WS₂, vorgeschlagen.

Je nach Wahl der Werkstoffe für den Beschichtungsträger und für die Beschichtung sind gleiche oder sogar höhere Wärmeleistungen als bei der klassischen, im Stand der Technik beschriebenen Kokille erreichbar, auch wenn die Wärmeleitfähigkeit des Beschichtungsträgers niedriger ist als die Wärmeleitfähigkeit der Beschichtung. Die für den Wärmedurchgang massgebenden Wandstärken, insbesondere des Beschichtungsträgers, können relativ dünn gestaltet werden.

Zur Vergrösserung der Oberfläche, die vom Kühlmittel umströmt ist, kann, gemäss einem Ausführungsbeispiel, der Beschichtungsträger auf der dem Formhohlraum abgekehrten Seite mit Kühlrippen versehen werden. Zur Einstellung der Kühlparameter kann ein Abstand zwischen den Kühlrippen von beispielsweise 5 - 8 mm gewählt werden. Die Wandstärke des Beschichtungsträgers kann bei solchen Konstruktionen zwischen den Kühlrippen 2 - 10 mm, vorzugsweise 5 - 8 mm, betragen. Ein Beschichtungsträger mit solch dünnen Wandstärken gewährleistet zusammen mit einer Kupferbeschichtung von beispielsweise 3 mm eine hohe Wärmeleistung.

Es ist denkbar, dass der Beschichtungsträger aus einer pressbaren Aluminium-Legierung mit entsprechenden Kühlrippen in einer Pressoperation hergestellt wird. Es ist auch möglich, den Beschichtungsträger aus mehreren Teilen zusammenzusetzen und anschliessend innen zu beschichten. Beschichtungsträger für Kokillen mit einem polygonalen Formhohlraumquerschnitt können beispielsweise aus mehreren ebenen oder gebogenen Platten zusammengesetzt sein, die jeweils eine der den Formhohlraum begrenzenden Seitenwände der Kokille bilden.

Die gegenüber der klassischen Rohrkokille unterschiedlichen Werkstoffe verleihen der erfindungsgemässen Kokille bei optimaler Wahl der Wandstärke des Beschichtungsträgers und der Dicke der Beschichtung eine Reihe von Eigenschaften, die im Hinblick auf den Giessbetrieb und die Konstruktion von Giessanlagen mit Vorteil genutzt werden können. Die erfindungsgemässe Kokille bringt Vorteile hinsichtlich der Verwendung eines elektromagnetischen Rührers auf der Aussenseite des Beschichtungsträgers. Bei optimaler Werkstoffauswahl des Beschichtungsträgers kann im Vergleich zu bekannten Kokillen mit einem identischen Rührer eine erhöhte Rührleistung erzielt werden oder zur Erzielung der gleichen Rührwirkung ein leitstungsschwächerer Rührer verwendet werden. Verglichen mit Kupfer oder Kupferlegierungen führen Aluminium oder Aluminium-Legierungen nämlich zu einer wesentlich geringeren Abschwächung des von einem elektromagnetischen Rührer erzeugten elektromagnetischen Feldes. Wegen der Verwendung von Aluminium bzw. einer Aluminium-Legierung für den Beschichtungsträger ist die erfindungsgemässe Kokille relativ leicht im Vergleich zu einer entsprechenden Kokille aus Kupfer bzw. einer Kupferlegierung. Wegen des geringeren Gewichts kann die im Giessbetrieb notwendige Kokillenoszillation bei der erfindungsgemässen Kokille - im Vergleich mit einer entsprechenden Kokille aus Kupfer oder einer Kupferlegierung - mit vereinfachten Mitteln durchgeführt werden. Das geringere Gewicht führt allgemein zu einer leichteren Handhabung der erfindungsgemässen Kokille, insbesondere beim Auswechseln bzw. beim Ein- und Ausbau und beim Transport der Kokille. Alle mit einem Transport der Kokille verbundenen Massnahmen können mit vereinfachten Mitteln durchgeführt werden.

Weiterhin wirkt Aluminium in geringerem Masse als Kupfer absorbierend für radioaktive Strahlung. Die erfindungsgemässe Kokille weist deshalb eine erhöhte Transparenz für radioaktive Strahlung auf im Vergleich zu einer vergleichbaren Kokille aus Kupfer bzw. einer Kupferlegierung. Diese Eigenschaft der erfindungsgemässen Kokille ist mit Vorteil nutzbar im Hinblick auf die Auslegung von Vorrichtungen zur Messung des Niveaus des Badspiegels einer in den Formhohlraum der Kokille eingebrachten Schmelze. Ueblicherweise wird das Niveau des Badspiegels einer Schmelze mit Hilfe einer Messung der Transmission radioaktiver Strahlung durch die Wände der Kokille quer zur Giessrichtung bestimmt. Die erfindungsgemässe Kokille erlaubt es, solche Transmissionsmessungen mit erhöhter Empfindlichkeit durchzuführen und wahlweise mit schwächeren radioaktiven Strahlungsquellen und/oder einer einfacheren Messtechnik zu arbeiten.

Im Nachfolgenden wird anhand von Beispielen die Erfindung zusätzlich erläutert. Dabei zeigen:
- Fig. 1: einen Vertikalschnitt durch eine Kokille,
- Fig. 2: einen Horizontalschnitt durch die Kokille entlang der Linie I-I der Fig. 1 und
- Fig. 3: einen Vertikalschnitt durch ein weiteres Beispiel einer Kokille.

In Fig. 1 und 2 ist schematisch eine Knüppel- oder Vorblockkokille 3 mit einem Formhohlraum 4 zum Stranggiessen von Stahl dargestellt. Solche Kokillen werden intensiv mit einem Kühlmedium, vorzugsweise Kühlwasser, gekühlt. Mit Pfeilen 5 ist die Richtung des Kühlwasserflusses dargestellt. Der Aufbau der Kokille ist wie folgt: Ein Beschichtungsträger 6 trägt auf der Formhohlraumseite eine hochwärmeleitfähige erneuerbare Beschichtung 7 aus Kupfer oder einer Kupferlegierung mit einer Wärmeleitfähigkeit von 200 - 400 W/mK. Diese Beschichtung 7 kann galvanisch auf den Beschichtungsträger 6 aufgetragen werden. Sie kann aber auch durch thermisches Spritzen, beispielsweise Flammoder Plasmaspritzen, oder durch Plattieren aufgebracht werden. Nach dem Aufbringen der Beschichtung 7 in einer Dicke von 0.5 - 5 mm, vorzugsweise von 2 - 4 mm, wird durch eine Bearbeitung der Formhohlraum 4 auf das gewünschte Formhohlraummass und die gewünschte Formhohlraumoberflächengüte gebracht. Für die Bearbeitung der Formhohlraumoberfläche sind alle im Stand der Technik bekannten Verfahren anwendbar, insbesondere eignen sich spanabhebende Bearbeitungen wie Fräsen, Schleifen, Funkenerosion oder Bearbeitungen mit Laserstrahlen. Mit 10, 10' ist ein unterer und ein oberer Kokillenabschlussdeckel dargestellt. Eine Ummantelung ist bezeichnet mit 9.

Die Materialwahl des Beschichtungsträgers 6 wird mit erster Priorität auf die Standfestigkeit zur Erfüllung der Tragfunktion und auf eine gute Formstabilität bei erhöhter Temperatur ausgerichtet. Die Festigkeit des Beschichtungsträgers 6 sollte bei den im Giessbetrieb realisierten Temperaturen höher sein als diejenige der Beschichtung. Als Werkstoffe für den Beschichtungsträger bieten sich Aluminium oder Aluminium-Legierungen an. Bei der Herstellung eines Beschichtungsträgers 6 können beispielsweise auch die vorzüglichen Eigenschaften von Aluminium und Aluminium-Legierungen beim Pressen den Ausschlag geben. Auch aus mehreren Teilen zusammengesetzte Beschichtungsträger 6 können ohne Nachteile verwendet werden, weil die Beschichtung im Formhohlraum die Nahtstellen zwischen den einzelnen Teilen nahtlos überdeckt. Der Beschichtungsträger kann beispielsweise aus mehreren Teilen aufgebaut sein, die mittels Schweissen, mit Hilfe geeigneter Befestigungsmittel wie Schrauben oder Nieten oder auf andere Weise zusammengehalten werden.

Der Beschichtungsträger 6 ist in diesem Beispiel auf der dem Formhohlraum 4 abgekehrten Seite mit Kühlrippen 11 versehen. Um eine entsprechend grosse Kühlfläche zu erhalten, betragen die Abstände zwischen den Kühlrippen 11 5 - 8 mm. Auch die Wandstärke 12 des Beschichtungsträgers 6 zwischen den Kühlrippen 11 kann mit 2 - 10 mm, vorzugsweise 5 - 8 mm, dünn dimensioniert werden.

In Fig. 3 ist eine Kokille 20 mit beispielsweise quadratischem Querschnitt mit einer Rühreinrichtung 21 versehen. Die Rühreinrichtung 21 kann durch den unterschiedlichen Aufbau der Kokille gegenüber klassischen Rohrkokillen näher an den Formhohlraum 22 gebracht werden. Auch ist es möglich, den Werkstoff für den Beschichtungsträger 23 und für den Mantel 24 hinsichtlich der Anforderungen an den Betrieb der elektromagnetischen Rühreinrichtung 21 zu optimieren. Beispielsweise kann durch eine geeignete Vorgabe für die elektrische Leitfähigkeit des Beschichtungsträgers 23 die Stärke des elektromagnetischen Feldes, das von der Rühreinrichtung 21 im Formhohlraum 22 erzeugt wird, maxmiert werden. Die Verwendung von Aluminium bzw. einer Aluminium-Legierung bringt in diesem Zusammenhang Vorteile wegen der verhältnismässig geringen elektrischen Leitfähigkeit dieser Materialien.

Im Badspiegelbereich 25 bzw. in der oberen Kokillenhälfte ist eine Beschichtung 26 aus einem hochwärmeleitfähigen Material und im unteren Teil bzw. der unteren Formhohlraumhälfte ist eine Beschichtung 28 aus einem gegenüber Kupfer härteren Material, beispielsweise Nickel, aufgetragen.

In den Beschichtungen 26 und 28 sind Schmiermittel (durch Punkte angedeutet) zur Schmierung einer Strangkruste eingelagert. Schmiermittel auf Molybdänund/oder Wolframbasis, vorzugsweise MoS₂ und/oder WS₂, können beim Einbringen der Beschichtung, beispielsweise durch Flammspritzen, in verschiedenste Beschichtungsmaterialien eingelagert werden. Auch andere im Stand der Technik bekannte Schmiermittel, die in Beschichtungen einlagerbar sind, sind im Sinne der Erfindung eingeschlossen.

In den Beispielen der Figuren 1 - 3 sind nur gerade Kokillen dargestellt. Die Erfindung schränkt sich aber nicht auf solche Kokillen mit geradem Formhohlraum ein. Alle Kokillen zum Stahlstranggiessen von Knüppel- und Vorblockformaten, die einen rohrförmigen Beschichtungsträger aufweisen, fallen unter den Gegenstand der Erfindung. Die Geometrie des Formhohlraums kann beliebig gewählt werden.

Für bestimmte Stahllegierungen, insbesondere peritektische Stähle, kann es vorteilhaft sein, wenn im Bereich des Badspiegels 25 zwischen der hochwärmeleitfähigen Beschichtung 26 und dem Beschichtungsträger 23 eine Zwischenschicht 29 aus einem Material mit geringerer Wärmeleitfähigkeit als Kupfer, beispielsweise Nickel, aufgetragen ist.

Es ist möglich, beim Aufbringen der Beschichtung an ausgewählten Stellen Messsonden, beispielsweise Temperaturfühler, in die Beschichtung einzubetten. Die einzubettenden Messsonden können vor dem Aufbringen der Beschichtung mit grosser Genauigkeit an oder nahe der zu beschichtenden Oberfläche des Beschichtungsträgers angeordnet werden und beim Aufbringen der Beschichtung mit dem die Beschichtung bildenden Material umhüllt werden. Auf diese Weise können die Messsonden innerhalb der Beschichtung angeordnet werden, ohne darauf angewiesen zu sein, nach Aufbringen der Beschichtung Bohrungen herzustellen, die in der Beschichtung enden und zur Aufnahme der Messsonden geeignet sind. Bekanntlich kann die Positionierung von Messsonden in Bohrungen nur relativ ungenau kontrolliert werden. Solche Ungenauigkeiten, die eine Ursache für Ungenauigkeiten bei Messungen mittels der Messsonden darstellen, werden vermieden, wenn die Messsonden - wie oben beschrieben - bei der Herstellung der Beschichtung in der Beschichtung eingebettet werden.

Aluminium ist ein relativ unedles Metall. Teile aus Aluminium oder einer Aluminium-Legierung neigen deshalb zu Korrosion bei einer über einen Elektrolyten vermittelten Verbindung zu anderen Metallen. Die Korrosionsbeständigkeit des Beschichtungsträgers der erfindungsgemässen Kokille kann mit bekannten Mitteln erzielt werden, beisielsweise durch Aufbringen geeigneter Schutzschichten an exponierten Stellen.

## Patentansprüche

1. Kokille zum Stahlstranggiessen von Knüppel- und Vorblockformaten, bestehend aus einem den Formhohlraum (4) bildenden inneren Körper, der mittels einem Kühlmedium gekühlt ist und einen Beschichtungsträger (6, 23) umfasst, der auf der Formhohlraumseite mit einer Beschichtung (7, 26) versehen ist, **dadurch gekennzeichnet, dass** der Beschichtungsträger aus Aluminium oder einer Aluminium-Legierung gefertigt ist und die Beschichtung nach ihrem Einbringen in den Formhohlraum (4) durch eine Bearbeitung auf das Formhohlraummass gebracht ist.

2. Kokille nach Anspruch 1, **dadurch gekennzeichnet, dass** die Beschichtung mindestens im oberen badspiegelnahen Bereich hochwärmeleitfähig ist.

3. Kokille nach Anspruch 1 oder 2, **dadurch gekennzeichnet, dass** in der Beschichtung Schmiermittel zur Schmierung einer Strangkruste eingelagert sind.

4. Kokille nach Anspruch 3, **dadurch gekennzeichnet, dass** Schmiermittel auf Molybdän- und/oder Wolframbasis, vorzugsweise MoS₂ und/oder WS₂, eingelagert sind.

5. Kokille nach einem der Ansprüche 1 - 4, **dadurch gekennzeichnet, dass** die Wärmeleitfähigkeit des Beschichtungsträgers niedriger ist als die Wärmeleitfähigkeit der Beschichtung im oberen badspiegelnahen Bereich.

6. Kokille nach einem der Ansprüche 1 - 5, **dadurch gekennzeichnet, dass** die Standfestigkeit des Beschichtungsträgers (6, 23) höher ist als diejenige der Beschichtung (7, 26).

7. Kokille nach einem der Ansprüche 1 - 6, **dadurch gekennzeichnet, dass** die Dicke der Beschichtung (7, 26) 0,5 - 5 mm, vorzugsweise 2 - 4 mm, beträgt.

8. Kokille nach einem der Ansprüche 1 - 7, **dadurch gekennzeichnet, dass** die Beschichtung (7, 26) nach ihrem Einbringen spanabhebend, erodierend oder mittels Laserstrahlen auf vorbestimmte Formhohlraumabmessungen bearbeitet ist.

9. Kokille nach einem der Ansprüche 1 - 8, **dadurch gekennzeichnet, dass** die Beschichtung (28) in einem unteren Teil des Formhohlraumes (22) widerstandsfähig gegen abrasiven Verschleiss ist.

10. Kokille nach einem der Ansprüche 1- 9, **dadurch gekennzeichnet, dass** im Badspiegelbereich (25) zwischen der Beschichtung (7, 26) und dem Beschichtungsträger (6, 23) eine Zwischenschicht (29) aus einem Material, das eine geringere Wärmeleitfähigkeit als die Beschichtung aufweist, aufgetragen ist.

11. Kokille nach einem der Ansprüche 1 - 10, **dadurch gekennzeichnet, dass** die Beschichtung (7, 26) wenigstens in einem Teil des Formhohlraums (22) aus Kupfer bzw. aus einer Kupferlegierung mit einer Wärmeleitfähigkeit von 200 - 400 W/mK besteht.

12. Kokille nach Anspruch 9, **dadurch gekennzeichnet, dass** die Beschichtung (28) im unteren Teil des Formhohlraumes (22) aus Nickel besteht.

13. Kokille nach einem der Ansprüche 1 -12, **dadurch gekennzeichnet, dass** die Beschichtung (7, 26) im oberen und/oder unteren Bereich galvanisch, plattiert oder thermisch gespritzt, beispielsweise flammgespritzt oder plasmagespritzt, ist.

14. Kokille nach einem der Ansprüche 1 - 13, **dadurch gekennzeichnet, dass** die Beschichtung (7, 26) nach ihrer Bearbeitung auf Formhohlraummass mit einer Chromschicht, vorzugsweise einer Hartchromschicht, überzogen ist.

15. Kokille nach einem der Ansprüche 1 - 14, **dadurch gekennzeichnet, dass** die Kokille mit einer Rühreinrichtung (21) versehen ist.

16. Kokille nach einem der Ansprüche 1 - 15, **dadurch gekennzeichnet, dass** der Beschichtungsträger (6, 23) auf der dem Formhohlraum (4, 22) abgekehrten Seite mit Kühlrippen (11) versehen ist.

17. Kokille nach Anspruch 16, **dadurch gekennzeichnet, dass** die Wandstärke des Beschichtungsträgers (6) zwischen den Kühlrippen (11)2 - 10 mm, vorzugsweise 5 - 8 mm, beträgt.

18. Kokille nach Anspruch 16 oder 17, **dadurch gekennzeichnet, dass** der Abstand zwischen den Kühlrippen (11) 5 - 8 mm beträgt.

19. Kokille nach einem der Ansprüche 1 - 18, **dadurch gekennzeichnet, dass** der Beschichtungsträger (6, 23) aus mehreren Teilen zusammengesetzt ist.

20. Kokille nach einem der Ansprüche 1 - 19, **dadurch gekennzeichnet, dass** in die Beschichtung eine oder mehrere Messsonden eingebettet sind.

21. Kokille nach einem der Ansprüche 1- 20, **dadurch gekennzeichnet, dass** der Beschichtungsträger eine Schutzschicht gegen Korrosion aufweist.

22. Kokille nach einem der Ansprüche 1 - 21, **dadurch gekennzeichnet, dass** die Beschichtung emeuerbar ist.

## Claims

1. A chill mould for the continuous casting of steel in billet and bloom formats, consisting of an inner body forming the mould cavity (4), which is cooled by means of a cooling medium and which comprises a coating substrate (6, 23) which is provided on the mould-cavity side with a coating (7, 26), **characterised in that** the coating substrate is manufactured from aluminium or an aluminium alloy and the coating, after its introduction into the mould cavity (4), is brought to the dimension of the mould cavity by a processing operation.

2. Chill mould according to Claim 1, **characterised in that** the coating is highly thermally conductive at least in the upper region close to the surface-level of the bath.

3. Chill mould according to Claim 1 or 2, **characterised in that** lubricants for lubricating a strand crust are intercalated within the coating.

4. Chill mould according to Claim 3, **characterised in that** lubricants based on molybdenum and/or tungsten, preferably MoS₂ and/or WS₂, are intercalated.

5. Chill mould according to one of Claims 1 - 4,
**characterised in that** the thermal conductivity of the coating substrate is lower than the thermal conductivity of the coating in the upper region close to the surface-level of the bath.

6. Chill mould according to one of Claims 1 - 5,
**characterised in that** the stability under load of the coating substrate (6, 23) is higher than that of the coating (7, 26).

7. Chill mould according to one of Claims 1 - 6,
**characterised in that** the thickness of the coating (7, 26) amounts to 0.5 - 5 mm, preferably 2 - 4 mm.

8. Chill mould according to one of Claims 1 - 7,
**characterised in that** after its introduction the coating (7, 26) is processed in metal-cutting manner, in erosive manner, or by means of laser beams to predetermined mould-cavity dimensions.

9. Chill mould according to one of Claims 1 - 8,
**characterised in that** the coating (28) in a lower part of the mould cavity (22) is resistant to abrasive wear.

10. Chill mould according to one of Claims 1 - 9,
**characterised in that** an interlayer (29) consisting of a material that exhibits a lower thermal conductivity than the coating is applied in the bath-level region (25) between the coating (7, 26) and the coating substrate (6, 23).

11. Chill mould according to one of Claims 1 - 10,
**characterised in that** the coating (7, 26) consists, at least in one part of the mould cavity (22), of copper or of a copper alloy having a thermal conductivity of 200 - 400 W/mK.

12. Chill mould according to Claim 9, **characterised in that** the coating (28) in the lower part of the mould cavity (22) consists of nickel.

13. Chill mould according to one of Claims 1 - 12,
**characterised in that** the coating (7, 26) in the upper and/or lower regions is galvanic, clad or thermally sprayed, for example flame-sprayed or plasma-sprayed.

14. Chill mould according to one of Claims 1 - 13,
**characterised in that** after its processing to mould-cavity dimension the coating (7, 26) is covered with a layer of chromium, preferably with a layer of hard chromium.

15. Chill mould according to one of Claims 1 - 14,
**characterised in that** the chill mould is provided with a stirring device (21).

16. Chill mould according to one of Claims 1 - 15,
**characterised in that** the coating substrate (6, 23) is provided with cooling fins (11) on the side facing away from the mould cavity (4, 22).

17. Chill mould according to Claim 16, **characterised in that** the wall thickness of the coating substrate (6) between the cooling fins (11) amounts to 2 - 10 mm, preferably 5 - 8 mm.

18. Chill mould according to Claim 16 or 17, **characterised in that** the spacing between the cooling fins (11) amounts to 5 - 8 mm.

19. Chill mould according to one of Claims 1 - 18,
**characterised in that** the coating substrate (6, 23) is assembled from several parts.

20. Chill mould according to one of Claims 1 - 19,
**characterised in that** one or more measuring probes is/are embedded in the coating.

21. Chill mould according to one of Claims 1 - 20,
**characterised in that** the coating substrate exhibits a protective layer against corrosion.

22. Chill mould according to one of Claims 1 - 21,
**characterised in that** the coating is renewable.

## Revendications

1. Coquille pour la coulée continue de billettes et de blooms, constituée par un corps intérieur formant la cavité de moulage (4) qui est refroidi au moyen d'un agent réfrigérant et qui comprend un porte-revêtement (6, 23) qui est pourvu d'un revêtement (7, 26) du côté cavité de moulage, **caractérisée en ce que** le porte-revêtement est réalisé en aluminium ou en un alliage d'aluminium, et après son introduction dans la cavité de moulage (4) le revêtement est amené par usinage à la dimension de la cavité de moulage.

2. Coquille selon la revendication 1, **caractérisée en ce que** le revêtement est hautement thermoconducteur au moins dans la zone supérieure proche du niveau de bain.

3. Coquille selon l'une ou l'autre des revendications 1 et 2, **caractérisée en ce que** des lubrifiants pour lubrifier une croûte de barre sont inclus dans le revêtement.

4. Coquille selon la revendication 3, **caractérisée en ce que** des lubrifiants à base de molybdène et/ou de tungstène, de préférence de MoS₂ et/ou de WS₂, sont inclus.

5. Coquille selon l'une des revendications 1 à 4, **caractérisée en ce que** la conductivité thermique du porte-revêtement est inférieure à la conductivité thermique du revêtement dans la zone supérieure proche du niveau de bain.

6. Coquille selon l'une des revendications 1 à 5, **caractérisée en ce que** la résistance du porte-revêtement (6, 23) est supérieure à celle du revêtement (7, 26).

7. Coquille selon l'une des revendications 1 à 6, **caractérisée en ce que** l'épaisseur du revêtement (7, 26) est de 0,5 à 5 mm, de préférence de 2 à 4 mm.

8. Coquille selon l'une des revendications 1 à 7, **caractérisée en ce que** le revêtement (7, 26) est usiné, après son introduction, à des dimensions de cavité de moulage prédéterminées par enlèvement de matière, par érosion ou par rayons laser.

9. Coquille selon l'une des revendications 1 à 8, **caractérisée en ce que** le revêtement (28) est résistant à l'usure abrasive dans la partie inférieure de la cavité de moulage (22).

10. Coquille selon l'une des revendications 1 à 9, **caractérisée en ce que** dans la zone du niveau de bain (25) une couche intermédiaire (29) est déposée entre le revêtement (7, 26) et le porte-revêtement (6, 23), laquelle est constituée d'un matériau qui présente une conductivité thermique inférieure à celle du revêtement.

11. Coquille selon l'une des revendications 1 à 10, **caractérisée en ce que** le revêtement (7, 26) est constitué, dans une partie au moins de la cavité de moulage (22), en cuivre ou en un alliage de cuivre d'une conductivité thermique de 200 à 400 W/m°K.

12. Coquille selon la revendication 9, **caractérisée en ce que** le revêtement (28) est constitué en nickel dans la partie inférieure de la cavité de moulage (22).

13. Coquille selon l'une des revendications 1 à 12, **caractérisée en ce que** le revêtement (7, 26) est projeté dans la zone supérieure et/ou inférieure par voie galvanique, par placage ou par voie thermique, par exemple par projection à la flamme ou par projection au plasma.

14. Coquille selon l'une des revendications 1 à 13, **caractérisée en ce que** le revêtement (7, 26) est couvert, après son usinage à la dimension de la cavité de moulage, d'une couche de chrome, de préférence d'une couche de chrome dur.

15. Coquille selon l'une des revendications 1 à 14, **caractérisée en ce que** la coquille est pourvue d'un agitateur (21).

16. Coquille selon l'une des revendications 1 à 15, **caractérisée en ce que** le porte-revêtement (6, 23) est pourvu de nervures de refroidissement (11) sur le côté détourné de la cavité de moulage (4, 22).

17. Coquille selon la revendication 16, **caractérisée en ce que** l'épaisseur de paroi du porte-revêtement (6) entre les nervures de refroidissement (11) est de 2 à 10 mm, de préférence de 5 à 8 mm.

18. Coquille selon l'une ou l'autre des revendications 16 et 17, **caractérisée en ce que** la distance entre les nervures de refroidissement (11) est de 5 à 8 mm.

19. Coquille selon l'une des revendications 1 à 18, **caractérisée en ce que** le porte-revêtement (6, 23) est composé de plusieurs parties.

20. Coquille selon l'une des revendications 1 à 19, **caractérisée en ce qu'**une ou plusieurs sondes de mesure sont noyées dans le revêtement.

21. Coquille selon l'une des revendications 1 à 20, **caractérisée en ce que** le porte-revêtement comprend une couche de protection anticorrosion.

22. Coquille selon l'une des revendications 1 à 21, **caractérisée en ce que** le revêtement est renouvelable.
